# EUROPÄISCHE PATENTSCHRIFT

(11) **EP 2 401 451 B1**
(45) Veröffentlichungstag und Bekanntmachung des Hinweises auf die Patenterteilung: **16.09.2015**
(21) Anmeldenummer: 10712690.6
(22) Anmeldetag: 25.02.2010
(51) Int. Cl.: E04F 15/04

(54) **PARKETTELEMENT FÜR BODEN-, WAND- ODER DECKENBELAG**
PARQUET ELEMENT FOR A FLOOR, WALL OR CEILING COVERING
ÉLÉMENT DE PARQUET POUR UN REVÊTEMENT DE SOL, DE MUR OU DE PLAFOND

(30) Priorität: 27.02.2009 AT 3302009
(43) Veröffentlichungstag der Anmeldung: 04.01.2012
(73) Patentinhaber: Karl Walter GmbH, 3125 Statzendorf (AT)
(72) Erfinder: WALTER, Karl, A-3125 Statzendorf (AT)
(74) Vertreter: Krause, Peter
(86) Internationale Anmeldenummer: PCT/AT2010/000051
(87) Internationale Veröffentlichungsnummer: WO 2010/096848

(56) Entgegenhaltungen:
- EP-A1- 2 020 471
- WO-A1-2004/081316
- WO-A1-2007/033391
- DE-U1- 9 413 059
- US-A- 2 497 837
- US-A1- 2005 016 107
- US-A1- 2007 240 375

## Beschreibung

Die Erfindung betrifft ein Parkettelement nach Anspruch 1 für Boden-, Wand- oder Deckenbelag, vorzugsweise für Nassräume oder im Freien, bestehend aus Holz, insbesondere aus Massiv-Thermoholz, wie thermobehandeltes Ahorn-, Birke- oder Eschenholz oder holzartigen Werkstoffen und/oder Holzersatzstoffen, wobei das Parkettelement in einer ihrer Höhenflächen eine Nut aufweist und dass diese genutete Höhenfläche von der Kante mit der Nutz- bzw. Oberfläche des Parkettelements bis zur Nutkante einen angegossenen Kunststoffrand aufweist. Ferner betrifft die Erfindung auch ein aus mindestens zwei Parkettelementen gebildetes Paneel nach Anspruch 3 bzw. ein aus mehreren Parkettelementen bzw. Paneelen gebildetes Parkett nach Anspruch 4.

Es ist üblich, Nut-Feder-Bretter an den Stossstellen auszufräsen und die verbreiterte Stossstelle mit Kunststoff zu vergiessen. Derartig hergestellte Böden weisen jedoch nur eine geringe Flexibilität auf, wodurch Schäden oft unvermeidbar sind.

Aus der WO 2007/033391 A1 ist ein Paneel aus Holz, das in einer seiner Höhenseiten eine Nut aufweist, bekannt. Die Höhenfläche zwischen Nut und Paneeloberfläche ist mit einem Kunststoffrand versehen. Ferner weist das Paneel eine an der der Paneeloberfläche mittig angeordnete Nut auf und zwei Paneele sind mittels einer Kunststofffuge verbunden.

Weiters ist aus der WO 2004/081316 A1 ein Paneel bekannt, dessen Federfortsatz einstückig ausgeführt ist.

Ebenso ist aus der DE 94 13 059 U1 ein Bodenpaneel bekannt, das aus einem Holzwerkstoff, wie Spanplatte, Faserplatte oder Sperrholz besteht und mit einem Versiegelungsmaterial versehen ist. Auch dieses bekannte Bodenpaneel weist einen mit dem Holzmaterial einstückig ausgeführten Federfertsatz auf.

Ferner ist aus der US 2005/016107 A1 ein Bodenbelag aus mehreren Schichten bekannt, dessen Federfortsatz ebenfalls einstückig mit der mittleren Schicht ausgeführt ist.

Auch das Umspritzen von verschiedenen Bauteilen, unter anderem Holz, ist ebenfalls bekannt. So ist aus der DE 30 03 010 A1 ein Fußboden-, Wand- und Deckenbelag aus zusammengefügten bearbeiteten Holzeinzelflächen bekannt.

Weiters ist aus der DE 102 18 848 A1 ein Verbundelement aus Holz für den Möbelsektor bekannt, das ein Filmscharnier aus thermoplastischen Polyurethan aufweist.

Darüber hinaus ist aus der DE 41 10 150 C2 eine Vorrichtung zum Anbringen eines Kunststoffrandes an einer Platte bekannt.

Als nachteilig hat sich bei den bisher bekannten Belägen deren schlechte Eignung für Nassräume erwiesen.

Aufgabe der Erfindung ist es einerseits die obigen Nachteile zu vermeiden und anderseits ökologisches Material mit hoher Funktionalität dem heutigen Zeitgeist entsprechend einzusetzen.

Die Aufgabe wird durch die Erfindung gelöst.

Die Erfindung ist dadurch gekennzeichnet, dass sich die Nut mit dem angegossenen Kunststoffrand über alle vier Höhenflächen des Parkettelements und sich der Kunststoffrand geringfügig über die Oberflächenkante erstreckt und dass zur Verbindung zweier Parkettelemente in die Nuten eine aus Kunststoff bestehende Feder angeordnet ist. Unter einer Höhenfläche ist eine der vier Seitenflächen des Parkettelements zu verstehen, wobei die angesprochene Nut parallel zur Ober- bzw. Nutzfläche verläuft. Mit der Erfindung ist es erstmals möglich einen Boden-, Wand- oder Deckenbelag für insbesondere Nassräume oder Terrassen bzw. Balkone zu schaffen, der den hohen Anforderungen, insbesondere in Hinblick auf Wasserfestigkeit, gerecht wird. Das erfindungsgemäße Parkettelement kann für einen stabilen Nassraumboden aus, vorzugsweise heimischem, Holz Verwendung finden. Ferner kann ein derartiges Parkettelement auch im Design den heutigen Trends entsprechend angepasst werden. Auch über Fußbodenheizungen kann ein derartiger Belag verlegt werden.

Insbesondere besteht das Parkettelement aus Massiv- und/oder Thermoholz, wie thermobehandeltes Ahorn-, Birken- oder Eschenholz. Das aus heimischem Vollholz gefertigte Parkettelement, beispielsweise für einen Dielenboden, ist speziell für den Nassraum konzipiert und hält auch schwankenden Luftfeuchtigkeiten stand. Das zu Thermoholz veredelte Hartholz wird in einem Backvorgang über 200 Grad Celsius behandelt. Das Material erhält dadurch Eigenschaften, welche man sonst nur von Tropenhölzern kennt. Es wird dauerhaft, stabil und die Farbtöne werden dunkel und exotisch anmutend. Darüber hinaus ist es auch weitgehenst gegen Keime resistent.

Dadurch, dass sich die Nut mit dem angegossenen Kunststoffrand über alle vier Höhenflächen des Parkettelements erstreckt, können die Parkettelemente praktisch zu einer fugenlosen Fläche, beispielsweise einem Boden, zusammengefügt werden. Ferner wird dadurch, dass sich der Kunststoffrand, vorzugsweise geringfügig, über die Kante der Nutz bzw. Oberfläche erstreckt, im Gebrauch eine Rutschfestigkeit erzielt.

Nach einer Ausgestaltung der Erfindung ist an der der Nutz- bzw. Oberfläche gegenüberliegenden Fläche, eine, insbesondere mittig liegende, Nut vorgesehen. Dadurch wird eine gewisse Spannungsfreiheit und somit eine größere plane bzw. ebene Fläche im Gebrauch erreicht.

Nach einem weiteren besonderen Merkmal der Erfindung sind mindestens zwei Parkettelemente mit ihren Kunststoffrändern miteinander zu dem Paneel verbunden, wobei die beiden Kuststoffränder zu einer Kunststofffuge ausgebildet sind. Derartig fix angegossene flexible Fugen erhöhen die Stabilität und verleihen dem Boden ein Aussehen, welches an die Decks von Schiffen erinnert. Ein weiterer Vorteil bei einer derartigen Verbindung ist darin zu sehen, dass sich an der unteren Stossstelle ein Spalt ergibt, wodurch ein Dehnungsausgleich auf Grund von Feuchtigkeits- und Temperatureinflüsse möglich ist.

Generell kann aufgezeigt werden, dass die Maße des in den Vertrieb gelangenden einzelnen Parkettelements oder des Paneels derart gewählt werden, dass eine optimale Verschnittminimierung gegeben ist.

Gemäß einem ganz besonderen Merkmal der Erfindung sind zwei Parkettelemente und/oder Paneele mit einer Feder verbunden. Die Verwendung einer derartigen, fremden Feder bringt den Vorteil mit sich, dass beide Parkettelemente oder Paneele flexibler sind. Durch die Verbindung mit einer eigenen Feder können somit Spannungen und Dehnungen bis zum Unterboden noch besser aufgenommen werden. Die Feder besteht aus Kunststoff. Derartige Materialien haben sich in der Praxis bestens bewährt und sind wirtschaftlich einsetzbar.

Gemäß einer weiteren Ausgestaltung der Erfindung ist die Feder zum Eindringen in die Nut des Parkettelements oder des Paneels konisch ausgebildet. Dadurch ist eine einfache, jedoch sichere Montage gewährleistet.

Abschließend muss noch erwähnt werden, dass die erfindungsgemäß verschieden hergestellten Designs des Parkettelements bzw. des Paneels bzw. des Parketts entsprechend dem gewünschten optischen Eindruck eingesetzt werden können.

Die Erfindung wird im nachfolgenden anhand der in den Zeichnungen dargestellten Ausführungsbeispiele näher erläutert.

Es zeigen:
Fig. 1 ein Parkettelements mit Kunststoffrand,
Fig. 2 ein Paneel mit einer Kunststofffuge,
Fig. 3 ein Paneel mit zwei Kunststofffugen,
Fig. 4 eine Feder zum Verbinden von zwei Parkettelementen bzw. Paneelen und
Fig. 5 einen Teil eines Boden-, Wand- oder Deckenbelages.

Gemäß der Fig. 1 ist ein Parkettelement 1 für einen Boden-, Wand- oder Deckenbelag dargestellt. Dieses Parkettelement 1 eignet sich besonders für Nassräume oder für Verlegungen im Freien. Das Parkettelement 1 besteht aus Holz, holzartigen Werkstoffen und/oder Holzersatzstoffen. Ausgezeichnete Ergebnisse erzielt man, wenn das Parkettelement 1 aus Massiv- und/oder Thermoholz, wie thermobehandeltes Ahorn-, Birken- oder Eschenholz besteht.

Das Hartholz wird in einem Backvorgang über 200 Grad Celsius zu Thermoholz veredelt. Das Holz erhält dadurch Eigenschaften, welche man sonst nur von Tropenhölzern kennt und es wird dauerhaft, stabil und die Farbtöne werden dunkel und exotisch anmutend. Darüber hinaus ist es auch weitgehenst gegen Keime resistent.

Eine Höhenfläche ist eine der vier Seitenflächen des Parkettelements 1 bzw. des - später noch dargelegten - Paneels 9. Das Parkettelement 1 weist in mindestens einer ihrer Höhenflächen 2 eine parallel zur Ober- bzw. Nutzfläche verlaufende Nut 3 auf. Diese genutete Höhenfläche 2 weist ferner von der Kante mit der Nutz-bzw. Oberfläche 4 des Parkettelements 1 bis zur Nutkante 5 einen angegossenen Kunststoffrand 6, insbesondere auf Polyurethanbasis, auf. Natürlich kann sich - wie in der Fig. 1 dargestellt - auch die Nut 3 mit dem angegossenen Kunststoffrand 6 über alle vier Höhenflächen 2 des Parkettelements 1 erstrecken.

Der Kunststoffrand 6 erstreckt sich, vorzugsweise geringfügig, über die Kante der Nutz bzw. Oberfläche. Damit wird im Gebrauch eine Rutschfestigkeit erreicht.

An der der Nutz- bzw. Oberfläche 4 gegenüberliegenden Flächen 7, die vorzugsweise zur Befestigung dient, ist eine, insbesondere mittig angeordnete, Nut 8 vorgesehen. Durch diese Nut 8 wird eine Spannungsfreiheit und somit eine größere plane bzw. ebene Fläche im Gebrauch erreicht.

Die Fig. 2 zeigt ein Paneel 9, das aus mindestens zwei Parkettelementen 1 besteht. Die beiden Parkettelemente 1 sind mit ihren Kunststoffrändern 6 derart miteinander verbunden, dass die beiden Kuststoffränder 6 eine Kunststofffuge 10 ergeben. Natürlich kann diese Kunststofffuge 10 leicht über die Nutz- bzw. Oberfläche 4 für eine Rutschfestigkeit erhaben sein. Durch diese Kunststofffuge 10 ergibt sich an der unteren Stossstelle ein Spalt 12, äquivalent zur mittigen Nut 8, wodurch ein Dehnungsausgleich auf Grund von Feuchtigkeits- und Temperatureinflüsse möglich ist. Derartig fix angegossene flexible Fugen erhöhen die Stabilität und verleihen dem Boden ein Aussehen, welches an die Decks von Schiffen erinnert.

Fig. 3 zeigt ein Paneel 9, das aus vier Parkettelementen 1 besteht, wobei zwei Kunststofffugen 10 vorgesehen sind. Natürlich sind auch hier die Vorteile des in Fig. 2 aufgezeigten Paneels gegeben.

Gemäß der Fig. 4 ist eine Feder 11 dargestellt, die zum Verbinden von zwei Parkettelementen 1 oder Paneelen 9 dient. Die Feder 11 besteht vorzugsweise aus Kunststoff und ist zum Eindringen in die Nut 3 des Parkettelements 1 oder des Paneels 9 konisch ausgebildet. Die Verwendung einer derartigen, fremden Feder 11 bringt den Vorteil mit sich, dass beide Parkettelemente 1 flexibler sind. Durch die Verbindung mit einer eigenen Feder 11 können somit Spannungen und Dehnungen bis zum Unterboden noch besser aufgenommen werden.

Gemäß der Fig. 5 ist ein Teil eines Parketts als Bodenbelages gezeigt. Die einzelnen Paneele 9 werden mit der Feder 11 miteinander verbunden.

Ein derartiger Boden-, Wand- oder Deckenbelag ist für Nassräume oder Terrassen bzw. Balkone ideal. Er entspricht den hohen Anforderungen, insbesondere in Hinblick auf Wasserfestigkeit. Das Parkettelement 1 bzw. das Paneel 9 wird vorzugsweise aus heimischem Holz gefertigt. Ferner kann ein derartiges Parkettelement 1 auch im Design den heutigen Trends entsprechend angepasst werden und ist über Fußbodenheizungen als Belag zu verlegen.

## Patentansprüche

1. Parkettelement (1) für Boden-, Wand- oder Deckenbelag, vorzugsweise für Nassräume oder im Freien, bestehend aus Holz, insbesondere aus Massiv-Thermoholz, wie thermobehandeltes Ahorn-, Birke- oder Eschenholz oder holzartigen Werkstoffen und/oder Holzersatzstoffen, wobei das Parkettelement (1) in einer ihrer Höhenflächen eine Nut (3) aufweist und dass diese genutete Höhenfläche von der Kante mit der Nutz- bzw. Oberfläche des Parkettelements (1) bis zur Nutkante einen angegossenen Kunststoffrand (6) aufweist, **dadurch gekennzeichnet, dass** sich die Nut (3) mit dem angegossenen Kunststoffrand (6) über alle vier Höhenflächen (2) des Parkettelements (1) und sich der Kunststoffrand (6) geringfügig über die Oberflächenkante erstreckt und dass zur Verbindung zweier Parkettelemente (1) in die Nuten (3) eine aus Kunststoff bestehende Feder (11) angeordnet ist.

2. Parkettelement nach Anspruch 1, **dadurch gekennzeichnet, dass** an der der Nutz- bzw. Oberfläche (4) gegenüberliegenden Fläche (7), die vorzugsweise zur Befestigung dient, eine, insbesondere mittig angeordnete, Nut (8) vorgesehen ist.

3. Paneel gebildet aus Parkettelementen nach Anspruch 1 oder 2, **dadurch gekennzeichnet, dass** mindestens zwei Parkettelemente (1) mit ihren Kunststoffrändern (6) miteinander zu einem Paneel (9) verbunden sind, wobei die beiden Kuststoffränder (6) zu einer Kunststofffuge (10) ausgebildet sind.

4. Parkett, **dadurch gekennzeichnet, dass** Parkettelemente (1) nach einem der Ansprüche 1 oder 2 und/oder Paneele (9) nach Anspruch 3, mit der Feder (11) verbunden sind.

5. Parkett nach Anspruch 4, **dadurch gekennzeichnet, dass** die Feder (11) zum Eindringen in die Nut (3) des Parketts (1) oder des Paneels (9) konisch ausgebildet ist.

## Claims

1. Parquet element (1) for a floor, wall or ceiling covering, preferably for wet rooms or outdoors, consisting of wood, in particular of massive thermowood, such as thermo-treated maple, birch or ash wood or wood-like materials and/or wood substitute materials, wherein the parquet element (1) has a groove (3) in at least one of its vertical faces and that said grooved vertical face has a cast-on polymer margin (6) from the edge with the useful or upper face of the parquet element (1) to the groove edge, **characterised in that** the groove (3) with the cast-on polymer margin (6) stretches over all four vertical faces (2) of the parquet element (1) and the polymer margin (6) slightly over the upper face edge and that a tongue (11) made of polymer is arranged for connecting two parquet elements (1) in the grooves (3).

2. Parquet element in accordance with claim 1, **characterised in that** a groove (8), preferably arranged in the middle, is provided on the surface (7) opposite the useful or upper face (4), which serves preferably for fixation.

3. Panel formed by parquet elements in accordance with claim 1 or 2, **characterised in that** at least two parquet elements (1) are connected to each other with their polymer margins (6) to form a panel (9), wherein the two polymer margins (6) are designed as a polymer joint (10).

4. Parquet, **characterised in that** parquet elements (1) in accordance with one of claims 1 or 2 and/or panels (9) in accordance with claim 3 are connected with the tongue (11).

5. Parquet in accordance with claim 4, **characterised in that** the tongue (11) is designed tapered in order to penetrate the groove (3) of the parquet (1) or the panel (9).

## Revendications

1. Elément de parquet (1) pour revêtement de sol, mural ou de plafond, de préférence pour salles d'eau ou pour l'extérieur; élément en bois, de préférence en bois massif thermiquement modifié tel que bois d'érable, bois de bouleau ou bois de frêne, ou en des matériaux semblables au bois, ou en matériaux de substitution du bois, l'élément de parquet (1) présentant une rainure (3) sur l'une de ses faces verticales et présentant sur cette face rainurée une bordure en plastique (6) fixé par moulage ; la face verticale étant **caractérisée par le fait que** la rainure (3) à la bordure fixée par coulage (6) s'étend sur les quatre faces verticales (2) de l'élément de parquet (1) et que ladite bordure en plastique (6) dépasse de très peu de l'arête de la surface verticale, ainsi que **par le fait que** la connexion des deux éléments de parquet (1) est assurée par une languette en plastique (11) intégrée dans les rainures.

2. Elément de parquet selon la revendication 1 **caractérisé par le fait que**, la face opposée (7) à la surface utile (4), et qui sert de préférence à la fixation, est dotée d'une rainure (8) au milieu de la face.

3. Panneau composé d'éléments de parquet selon les revendications 1 ou 2, **caractérisé par le fait que** deux éléments de parquet minimum (1) sont connectés par leurs bordures en plastiques (6), formant ainsi un panneau (9), les deux bordures en plastique (6) faisant fonction d'un joint en plastique (10).

4. Parquet **caractérisé par le fait que** les éléments de parquet (1) sont liés à la languette (11) selon l'un des revendications 1 ou 2, tout comme le sont les panneaux (9)3 selon la revendication 3.

5. Parquet selon la revendication 4 **caractérisé par le fait que** la languette (11) possède une forme conique pour mieux marier la forme de la rainure (3) du parquet (1) ou du panneau (9).
